# EUROPÄISCHE PATENTSCHRIFT

(11) **EP 2 642 043 B1**
(45) Veröffentlichungstag und Bekanntmachung des Hinweises auf die Patenterteilung: **17.09.2014**
(21) Anmeldenummer: 13001303.0
(22) Anmeldetag: 14.03.2013
(51) Int. Cl.: E04C 2/12, E04B 5/12, E04C 3/12

(54) **Ebenes flächiges Holzverbundelement**
Plane flat wood compound element
Elément composite en bois plat et plan

(30) Priorität: 19.03.2012 AT 3322012
(43) Veröffentlichungstag der Anmeldung: 25.09.2013
(73) Patentinhaber: Lumplecker, Josef, 3335 Weyer (AT)
(72) Erfinder: Lumplecker, Josef, 3335 Weyer (AT)

(56) Entgegenhaltungen:
- WO-A1-99/26768
- CA-A1- 2 128 845
- FR-A1- 2 913 631

## Beschreibung

Die Erfindung betrifft ein durch Biegebelastung zu beanspruchendes, ebenes flächiges Holzverbundelement.

Erfindungsgemäße Holzverbundelemente sind sehr vorteilhaft als tragende Decke im Wohnbau einzusetzen.

Die CA 2128845 A1 zeigt eine als Brettsperrholz hergestellte Platte. Drei Lagen etwa gleich starker Bretter mit jeweils rechteckiger Querschnittsfläche sind miteinander verleimt, wobei in jeder Lager die Bretter mit ihren schmalen Mantelflächenseiten aneinander anliegen, wobei die Bretter der oberen und in der unteren Lage gleich ausgerichtet sind und in der mittleren Lage normal dazu. In der mittleren Lage kann Holz mit geringer Qualität verwendet werden als an den sichtbaren Außenlagen. Bevorzugt sind die Jahresringe der Bretter parallel zu den kurzen Mantelflächenseiten der Bretter und damit normal zur Ebene der gemeinsam gebildeten Platte ausgerichtet. Benachbarte Bretter der Sichtseite sind bevorzugt durch Teilen eines dickeren Brettes gebildet, wobei die beim Teilen freigelegten Flächen beider Bretter spiegelbildartig zueinander angeordnet werden. Die Platte ist als günstig herstellbare, schöne und relativ verzugsfreie Möbelplatte gut verwendbar. Gegen Biegebeanspruchung um zur Längsrichtung der Bretter der Außenlagen normal liegende Achsen ist die Platte brauchbar gut. Für besonders hohe Biegebeanspruchungen oder als tragendes Deckenelement ist die Platte wenig geeignet und auch nicht vorgesehen. Die CA 2128845 A1 offenbart ein Holzverbundelement das alle Merkmale des Oberbegriffs des Anspruchs 1 hat.

Die WO 2008113890 A1 zeigt ein beispielsweise als tragendes Deckenelement im Wohnbau einsetzbares, flächiges Holzverbundelement, welches als Brettschichtholz hergestellt ist. Es besteht aus miteinander verleimten, parallel zueinander ausgerichteten Brettern mit rechteckiger Querschnittsfläche. Die Bretter sind an ihren größeren Mantelflächenseiten miteinander verleimt. Die Jahresringe in den Brettern sind weitgehend parallel zu den großen Querschnittsabmessungen der Bretter und damit annähernd normal zur Ebene des aus den Brettern gebildeten flächigen Holzverbundelementes ausgerichtet. Die einzelnen Bretter sind aus den vom Kern beabstandeten Zonen von Rundholz gesägt. Ast- und sonstige Fehlerstellen sind aus den Brettern herausgeschnitten und die fehlerfreien Teilstücke sind stirnseitig durch eine Keilzinkung miteinander verleimt. Bestimmungsgemäß wird das Holzverbundelement als horizontale Fläche, typischerweise als tragende Decke angeordnet, wobei es an den Längsenden der Bretter abgestützt ist. Die Biegeebene liegt vertikal, parallel zur größeren Querschnittsausrichtung der Bretter. Indem die Jahresringe etwa parallel zu dieser Ebene liegen, ist das Holzverbundelement gegen Versagen durch zu hohe Scherbeanspruchung deutlich besser als wenn die Jahresringe horizontal ausgerichtet wären. Diese einfache Bauweise ermöglicht relativ geringe Bauhöhe von tragenden Deckenflächenelementen. Die Stärke des Flächenelementes ist gleich der Breite der verwendeten Bretter. Da Bretter nur bis zu einer gewissen Breite in großer Menge problemlos erhältlich sind, ist die Stärke der damit massenhaft herstellbaren Holzverbundelemente für viele Anwendungen störend begrenzt. Mancherorts stört auch optisch, dass die horizontalen Oberflächen aus sehr vielen schmalen Streifen gebildet sind.

Eine der Erfindung zu Grunde liegende Aufgabe besteht darin, das aus der WO 2008113890 A1 bekannte, auf Biegung zu beanspruchende flächige Holzverbundelement so weiterzuentwickeln, dass es für Decken mit weiter beabstandeten Abstützungen verwendbar wird. Eine weitere Aufgabe besteht darin, ein durch seine Nutzbarkeit hochwertiges Holzverbundelement zu schaffen, in welchem Holzschnittware, welche in einem Säge- und Leimholzwerk anfällt, bislang aber kaum hochwertig nutzbar ist, sinnvoll genutzt werden kann.

Zum Lösen der Aufgabe wird davon ausgegangen, ein flächiges, bestimmungsgemäß auf Biegung zu beanspruchendes Holzverbundelement gemäß Anspruch 1 aus drei Lagen Brettern aufzubauen, wobei in jeder Lage die Bretter parallel zueinander ausgerichtet und aneinander anliegend angeordnet sind, wobei die Bretter der beiden äußeren Lagen normal zur Achse der zu erwartenden Biegebeanspruchung ausgerichtet sind und die Bretter der Zwischenlage parallel zu dieser Achse und wobei die Jahresringe der Bretter der Außenlage an der Druckseite im Wesentlichen eher normal zur Achse der zu erwartenden Biegebeanspruchung ausgerichtet liegen als parallel dazu.

Erfindungsgemäß wird als Verbesserung dazu weiters vorgeschlagen, jene Außenlage, welche an der Druckseite der zu erwartenden Biegebeanspruchung liegt, dicker auszuführen als jene Außenlage, welche an der Zugseite der zu erwartenden Biegebeanspruchung liegt.

Aus Gründen der Höhenoptimierung ist es vorteilhaft, die Bretter an der Druckseite stärker auszuführen als jene an der Zugseite, da sich der Werkstoff Holz bedingt durch den anisotropen Faseraufbau bei Biegebelastung ähnlich verhält, als hätte er an der Druckseite einen niedrigeren Elastizitätsmodul als an der Zugseite.
Fig. 1: zeigt ein beispielhaftes erfindungsgemäßes Holzverbundelement in Schrägrissansicht.

Das in Fig. 1 dargestellte flächige Holzverbundelement besteht aus drei miteinander verleimten Lagen Bretter 1, 2, 3, welche auch untereinander miteinander verleimt sind. Die oberen und unteren Bretter 1, 3 sind zueinander parallel ausgerichtet. Die Bretter 2, welche Zwischenlage bilden, sind normal dazu ausgerichtet.

Bestimmungsgemäß wird das flächige Holzverbundelement derart eingesetzt, dass die Hauptbiegebeanspruchung um Biegeachsen stattfindet, welche parallel zu der Ebene des Holzverbundelementes und normal zu den Längsrichtungen der oberen und unteren Bretter 1, 3 liegen, wobei an den oberen Brettern 1 die Druckseite der Biegekurve liegt und an den unteren Brettern 3 die Zugseite. Typischerweise kommt es zu dieser Biegebelastung, wenn das flächige Holzverbundelement horizontal angeordnet wird und dabei nur mit den Längsenden der Bretter 3 an einer Abstützung aufliegt.

Die Bretter 1 erstrecken sich über den Großteil der Dicke des flächigen Holzverbundelementes. Sie sind bei der besprochenen Biegebelastung auf Druck und erheblich auch auf Scherung beansprucht. Druckspannung und Scherspannung liegen dabei parallel zur Längsrichtung der Bretter 3. Die Scherspannung "trachtet" obere und untere Höhenbereiche der Bretter 3 gegeneinander in Längsrichtung der Bretter 3 zu verschieben. Wie skizziert liegen die Jahresringe 1.1 (bzw. die durch die Jahresringe gebildeten Flächen) der oberen Bretter 1 im Wesentlichen normal zu der Ebene an welcher größte Scherspannung auftritt. Das ist gleichbedeutend damit, dass die Jahresringe 1.1 im Wesentlichen parallel zu der Ebene liegen, innerhalb welcher die hauptsächliche Biegeverformung stattfindet. Dadurch tragen die Jahresringe gegen Versagen zufolge Scherbeanspruchung bestmöglich mit.

Bevorzugt ist die Querschnittsfläche der Bretter 1 in der zur Ebene des Holzverbundelementes normalen Richtung mehrfach größer als in der dazu parallelen Richtung. Dadurch wird es einfach, Bretter 1 so auszubilden, dass die Jahresringe überwiegend in der besagten Richtung (welche mit der Breite der Bretter 1 zusammen fällt) liegen und es wird einfach einen Verbund von Brettern zu bilden, bei denen trotz Eigenschaftsschwankungen zwischen den einzelnen Brettern und im Längsverlauf der einzelnen Bretter, weitgehend homogene und reproduzierbare Eigenschaften des Verbundes erreicht werden. Indem beim Sägen von Brettern aus einem Stamm darauf geachtet wird, dass die Jahresringe möglichst parallel zur größeren Querschnittsabmessung des Brettes liegen und indem dazu beim Sägen von Schnitt zu Schnitt die Schnittebene um 90° geschwenkt wird, erreicht man zudem eine sehr gute Holzausbeute. Bevorzugt weicht die Richtung der Jahresringe von der Richtung der größeren Querschnittsabmessungen der Bretter 1 um nicht mehr als 30° ab. Positive Effekte sind aber durchaus auch schon feststellbar, wenn dieser Winkel nicht größer als 45° beträgt.

Vor allem aus optischen Gründen ist die zur Achse der zu erwartenden Biegung parallele Querschnittsabmessung der Bretter bei den Brettern an der Zugseite bevorzugt größer als bei den Brettern an der Druckseite.

Bevorzugt bestehen die unteren Bretter 3 aus Holz von höherer Steifigkeit (also aus Holz mit höherem Elastizitätsmodul) als die mittleren und oberen Bretter 2, 1. Wenn sie hohe Steifigkeit haben, können sie dünner (also mit geringerer Höhe) ausgeführt werden, womit die Decke bei ausreichender Steifigkeit relativ dünn ausgeführt sein kann. Außerdem sind die Bretter dann gut in relativ großer Breite erhältlich, was aus optischen Gründen erwünscht ist.

Die Bretter 2 der mittleren Lage können relativ dünn ausgeführt sein und sie können von den drei Arten Bretter 1, 2, 3 die geringste Festigkeit aufweisen.

Bei einer typischen Materialwahl bestehen die unteren Bretter 3 aus Buche, die mittleren Bretter 2 aus Kiefer oder Fichte mit dafür relativ niedriger Festigkeitsklasse und die oberen Bretter 1 aus Kiefer oder Fichte mit dafür mittlerer Festigkeit.

Da die unteren Bretter 3 bei der Anwendung im Wohnbau jene Fläche bilden, welche am ehesten frei liegt ist dies auch jene Fläche, welche am stärksten den Feuchtigkeits- und Temperaturschwankungen des Raumklimas ausgesetzt ist. Diesen Beanspruchungen kann hartes Laubholz, wie typischerweise Buche wesentlich besser standhalten, als die weicheren Nadelhölzer, welche dabei alsbald Risse bekommen. Besonders gut kann das Laubholz diesen Beanspruchungen standhalten, wenn es durch Drucktrocknung (auch als "Hygrodrucktrocknung" bezeichnet) behandelt ist. Beim Drucktrocknen wird auf das Holz durch daran anliegende Platten mechanischer Druck und Wärme aufgebracht, während die Umgebungsluft unter Unterdruck gehalten wird.

Durch den Mix aus verschiedenartigen Brettern aus welchen erfindungsgemäße Holzverbundelemente gebildet werden, sind nicht nur die besprochenen statischen Vorteile erzielbar, sondern es werden damit auch verschiedene Schnittholzqualitäten, wie sie in einem Säge- und Leimholzwerk zwangsweise anfallen, nutzbringend in ein hochwertiges, an Ort und Stelle herstellbares Produkt integrierbar.

## Patentansprüche

1. Durch Biegebelastung zu beanspruchendes, ebenes flächiges Holzverbundelement, welches aus drei miteinander verleimten Lagen von miteinander verleimten Brettern (1, 2, 3) besteht, wobei in jeder Lage die Bretter (1, 2, 3) parallel zueinander ausgerichtet und aneinander anliegend angeordnet sind, wobei die Bretter (1, 3) der beiden äußeren Lagen normal zur Achse der zu erwartenden Biegebeanspruchung ausgerichtet sind und die Bretter (2) der Zwischenlage parallel zu dieser Achse, wobei die Jahresringe (1.1) im Holz jener Bretter (1), welche an der Druckseite der zu erwartenden Biegebeanspruchung liegen, zur Ebene der zu erwartenden Biegebeanspruchung in einem spitzeren Winkel als 45° liegen,
**dadurch gekennzeichnet, dass**
die durch die Bretter (1) gebildete druckseitige äußere Lage dicker ist als die durch die Bretter (3) gebildete zugseitige äußere Lage.

2. Holzverbundelement nach Anspruch 1, **dadurch gekennzeichnet, dass** die Jahresringe (1.1) im Holz der Bretter (1) zur Ebene der zu erwartenden Biegebeanspruchung in einem spitzeren Winkel als 30° liegen.

3. Holzverbundelement nach Anspruch 1 oder Anspruch 2, **dadurch gekennzeichnet, dass** die zur Achse der zu erwartenden Biegung parallele Querschnittsabmessung bei den zugseitigen Brettern (3) größer ist als bei den druckseitigen Brettern (1).

4. Holzverbundelement nach einem der Ansprüche 1 bis 3, **dadurch gekennzeichnet, dass** sich die Bretter (1) in der zur Ebene des Holzverbundelementes normal liegenden Richtung über mehr als die Hälfte der Dicke des Holzverbundelementes erstrecken.

5. Holzverbundelement nach einem der Ansprüche 1 bis 4, **dadurch gekennzeichnet, dass** die Bretter (3) an der Zugseite der zu erwartenden Biegebeanspruchung aus Holz von höherer Steifigkeit bestehen, als die Bretter (1) an der Druckseite der zu erwartenden Biegebeanspruchung.

6. Holzverbundelement nach Anspruch 5, **dadurch gekennzeichnet, dass** die Bretter (2) der mittleren Lage aus Holz von geringerer Festigkeit bestehen als die Bretter (1).

7. Holzverbundelement nach Anspruch 5 oder 6, **dadurch gekennzeichnet, dass** die Bretter (3) aus einem Laubholz bestehen und die Bretter (1, 2) aus einem demgegenüber weniger steifen Nadelholz.

8. Holzverbundelement nach Anspruch 7, **dadurch gekennzeichnet, dass**, die Bretter (3) druckgetrocknet sind.

9. Tragende Decke in einem Wohnhaus, **dadurch gekennzeichnet, dass** sie durch ein Holzverbundelement nach einem der Ansprüche 1 bis 8 gebildet ist.

## Claims

1. A plane flat wood compound element to be subjected to bending loads, comprising three layers glued to each other of boards (1, 2, 3) glued to each other, wherein, in each layer, said boards (1, 2, 3) are aligned in parallel to each other and are positioned adjacent to each other, wherein boards (1, 3) of the two outer layers are oriented normal to the axis of the expected bending loads and boards (2) of the middle layer are parallel to said axis, wherein the growth rings (1.1) in the timber of those boards (1) located at the pressure side of the expected bending loads are positioned at an angle more acute than 45° to the plane of the expected bending loads, **characterized in that**
the outer layer formed by boards (1) at the pressure side is thicker than the outer layer formed by boards (3) at the tension side.

2. A wood compound element according to claim 1, **characterized in that** the growth rings (1.1) in the timber of boards (1) are positioned at an angle more acute than 30° to the plane of the expected bending loads.

3. A wood compound element according to claim 1 or claim 2, **characterized in that** the cross-sectional dimension parallel to the axis of the expected bending is greater with boards (3) on the tension side than it is with boards (1) at the pressure side.

4. A wood compound element according to any one of claims 1 to 3, **characterized in that** boards (1) extend over more than half of the thickness of the wood compound element in the direction normal to the plane of the wood compound element.

5. A wood compound element according to any one of claims 1 to 4, **characterized in that** boards (3) at the tension side of the expected bending loads consist of timber of a higher stiffness than boards (1) at the pressure side of the expected bending loads.

6. A wood compound element according to claim 5, **characterized in that** boards (2) of the middle layer are made of timber of a lower strength than boards (1).

7. A wood compound element according to claim 5 or 6, **characterized in that** boards (3) are made of a hardwood and boards (1, 2) are made of a less stiff softwood compared to such hardwood.

8. A wood compound element according to claim 7, **characterized in that** boards (3) are pressure-dried.

9. A load-bearing ceiling in a residential building, **characterized in that** it is formed by a wood compound element according to any one of claims 1 to 8.

## Revendications

1. Élément composite en bois, plan et plat, devant être sollicité en flexion, composé de trois couches entrecollées, dont chaque couche est faite de planches contrecollées (1, 2, 3), étant entendu que dans chaque couche, les planches (1, 2, 3) sont alignées parallèlement les unes aux autres et disposées de manière adjacente dans chaque couche, les planches (1, 3) des deux couches extérieures étant alignées de façon perpendiculaire à l'axe de contrainte de flexion prévu et les planches (2) de la couche intermédiaire étant parallèles à cet axe, les cernes annuels (1.1) dans le bois de chaque planche (1), qui se trouvent sur le côté pression de la contrainte de flexion prévue se trouvant dans un angle plus aigu que 45°,
**caractérisé en ce que**
la couche extérieure côté pression formée par les planches (1) est plus épaisse que la couche extérieure côté traction formée par les planches(3).

2. Élément composite en bois selon la revendication 1, **caractérisé en ce que** les cernes annuels (1.1) dans le bois des planches (1) se trouvent au niveau de la contrainte de flexion attendue à un angle plus aigu que 30°.

3. Élément composite en bois selon la revendication 1 ou revendication 2, **caractérisé en ce que** la section transversale parallèle à l'axe de la flexion prévue est plus grande avec les planches (3) côté traction qu'avec les planches (1) côté pression.

4. Élément composite en bois selon l'une des revendications 1 à 3, **caractérisé en ce que** les planches (1) s'étendent dans la direction perpendiculaire au niveau de l'élément composite en bois sur plus de la moitié de l'épaisseur de l'élément composite en bois.

5. Élément composite en bois selon l'une des revendications 1 à 4, **caractérisé en ce que** les planches (3) sur le côté traction de la contrainte de flexion prévue sont composées de bois de rigidité plus élevée que les planches (1) sur le côté pression de la contrainte de flexion prévue.

6. Élément composite en bois selon la revendication 5, **caractérisé en ce que** les planches (2) de la couche centrale sont composées de bois de moindre résistance que les planches (1).

7. Élément composite en bois selon la revendication 5 ou 6, **caractérisé en ce que** les planches (3) sont constituées d'un bois de feuillus et les planches (1, 2), d'un bois résineux moins rigide en comparaison.

8. Élément composite en bois selon la revendication 7, **caractérisé en ce que** les planches (3) sont complètement sèches.

9. Plafond porteur dans un bâtiment d'habitation, **caractérisé en ce qu'**il est formé par un élément composite en bois selon l'une quelconque des revendications 1 à 8.
